# EUROPÄISCHE PATENTANMELDUNG

(11) **EP 4 332 339 A1**
(43) Veröffentlichungstag der Anmeldung: **06.03.2024**
(21) Anmeldenummer: 23186060.2
(22) Anmeldetag: 18.07.2023
(51) Int. Cl.: E06B 3/968

(54) **ECKVERBINDUNG EINES RAHMENS AUS METALLPROFILEN MITTELS ECKWINKELN UND VERFAHREN ZUR HERSTELLUNG EINER SOLCHEN ECKVERBINDUNG**

(30) Priorität: 02.09.2022 DE 102022122311
(71) Anmelder: heroal- Johann Henkenjohann GmbH & Co. KG, 33415 Verl (DE)
(72) Erfinder: Weltken, Hanna, 33449 Langenberg (DE)
(74) Vertreter: Cohausz & Florack

(57) **Zusammenfassung**

Dargestellt und beschrieben sind eine Eckverbindung (1, 1') eines Rahmens aus Metallprofilen, insbesondere aus Aluminiumprofilen, vorzugsweise eines Fensters oder einer Tür, mit einem ersten und einem zweiten, jeweils wenigstens eine Hohlkammer aufweisenden und über wenigstens einen Eckwinkel (2) miteinander verbundenen Rahmenprofil (3, 4), wobei der wenigstens eine Eckwinkel (2) innerhalb der jeweils eine Gehrung aufweisenden Enden der Rahmenprofile (3, 4) angeordnet ist und in seiner Einbauposition mittels Verbindungselementen (21) mit den Enden der Rahmenprofile (3, 4) formschlüssig verbunden und verklebt ist. Um eine sichere Klebverbindung zwischen Eckwinkel (2) und Rahmenprofilen (3, 4) sicherzustellen und zum Erreichen einer möglichst einfachen und kostengünstigen Lösung wird vorgeschlagen, dass der wenigstens eine Eckwinkel (2) an wenigstens einer Außenseite wenigstens einen mit Klebstoff gefüllten Kleberaum (11) aufweist, dass der Eckwinkel (2) wenigstens zwei im Wesentlichen quaderförmige Hohlkammern (8) aufweist, die jeweils über eine Öffnung (9) mit dem Kleberaum (11) in Verbindung stehen, dass in jeder Hohlkammer (8) ein Schieber (13) derart verschiebbar angeordnet ist, so dass er in der Hohlkammer (8) über eine festgelegte Hubstrecke (h) hin- und her verschoben werden kann, und dass vor dem Zusammenführen von Eckwinkel (2) und Rahmenprofilen (3, 4) eine vorgegebene Menge an Klebstoff (G) in die Hohlkammern (8) des wenigstens einen Eckwinkels (2) eingebracht wurde.

## Beschreibung

Die Erfindung betrifft eine Eckverbindung eines Rahmens aus Metallprofilen, insbesondere aus Aluminiumprofilen, vorzugsweise eines Fensters oder einer Tür, mit einem ersten und einem zweiten, jeweils wenigstens eine Hohlkammer aufweisenden und über wenigstens einen Eckwinkel miteinander verbundenen Rahmenprofil, wobei der wenigstens eine Eckwinkel innerhalb der jeweils eine Gehrung aufweisenden Enden der Rahmenprofile angeordnet ist und in seiner Einbauposition mittels Verbindungselementen mit den Enden der Rahmenprofile formschlüssig verbunden und verklebt ist.

Ferner betrifft die Erfindung ein Verfahren zur Herstellung einer solchen Eckverbindung, wobei der wenigstens eine Eckwinkel innerhalb der jeweils eine Gehrung aufweisenden Enden der Rahmenprofile verklebt wird.

Eckverbindungen der genannten Art werden beispielsweise zum Bau von Fensterrahmen, Türrahmen oder Fassadenrahmen eingesetzt. Die Rahmenprofile derartiger Rahmen sind meist gerade, beispielsweise stranggepresste und wenigstens eine Hohlkammer aufweisende Rahmen, die an den Ecken des Rahmens aufeinanderstoßen. Dort werden die Rahmenprofile mittels Eckwinkeln verbunden, die jeweils zum Teil in Hohlräumen der beiden miteinander zu verbindenden Rahmenprofile eingesteckt sind. Um eine sichere und dichte Verbindung in den Ecken der Rahmen sicherzustellen, werden die Rahmenprofile mit den Eckwinkeln verklebt. Hierzu wird Klebstoff in die Eckwinkel injiziert und durch einen klebstoffführenden Kanal zu Kleberäumen geleitet. Die Kleberäume eignen sich zur Aufnahme einer bestimmten Klebstoffmenge und stellen im befüllten Zustand eine Klebeverbindung zwischen Eckwinkel und Rahmenprofil her.

Eine bekannte Eckverbindung ist in der deutschen Patentanmeldung DE 10 2011 118 211 A1 beschrieben. Diese Eckverbindung weist ein Eckverbinderprofil auf, welches in zwei aneinander angrenzenden Rahmenprofilen eingesetzt ist. Das Eckverbinderprofil bildet zusammen mit den Rahmenprofilen einen der Innenseite des Rahmens zugeordneten inneren Spalt und einen der Außenseite des Rahmens zugeordneten äußeren Spalt aus. Das Eckverbinderprofil ist als Hohlprofil mit mehreren Hohlräumen ausgebildet. Der innere und der äußere Spalt sind über Öffnungen mit den Hohlräumen verbunden. Die Eckverbindung weist eine Öffnung auf, über die Klebstoff in das Innere der Eckverbindung eingebracht werden kann. Über die Hohlräume verteilt sich der Klebstoff in dem Eckverbinderprofil und gelangt zu dem inneren und äußeren Spalt, wo das Eckverbinderprofil mit Hilfe des Klebstoffs mit den Rahmenprofilen verbunden wird.

Darüber hinaus sind aus der Praxis Eckverbindungen bekannt, bei denen die Eckverbinderprofile als metallene Eckwinkel ausgebildet sind.

Die zu injizierende Klebstoffmenge wird bei den bekannten Eckverbindungen im Fertigungskatalog abhängig vom verwendeten Eckwinkel angegeben. Nachteilig an den bekannten Eckverbindungen ist, dass beim Einbringen des Klebstoffs nicht zuverlässig garantiert werden kann, ob eine ausreichende Menge an Klebstoff verwendet wurde. Dies birgt die Gefahr, dass zu wenig Klebstoff in die Eckverbindung eingebracht wurde und infolgedessen der Eckwinkel und die Enden der Rahmenprofile nicht sicher miteinander verklebt worden sind.

Der vorliegenden Erfindung liegt daher die Aufgabe zugrunde, die eingangs genannte und zuvor näher beschriebene Eckverbindung sowie das ebenfalls eingangs genannte Verfahren zur Herstellung einer solchen Eckverbindung derart auszugestalten und weiterzubilden, dass eine sichere Klebverbindung zwischen Eckwinkel und Rahmenprofilen sichergestellt werden kann. Hierbei soll eine möglichst einfache und kostengünstige Lösung angestrebt werden. Darüber hinaus ist erwünscht, das Verfahren zur Herstellung einer solchen Eckverbindung einfacher zu gestalten.

Diese Aufgabe ist bei einer Eckverbindung nach dem Oberbegriff von Anspruch 1 dadurch gelöst, dass der wenigstens eine Eckwinkel an wenigstens einer Außenseite wenigstens einen mit Klebstoff gefüllten Kleberaum aufweist, dass der Eckwinkel wenigstens zwei im Wesentlichen quaderförmige Hohlkammern aufweist, die jeweils über eine Öffnung mit dem Kleberaum in Verbindung stehen, dass in jeder Hohlkammer ein Schieber derart verschiebbar angeordnet ist, so dass er in der Hohlkammer über eine festgelegte Hubstrecke hin- und her verschoben werden kann, und dass vor dem Zusammenführen von Eckwinkel und Rahmenprofilen eine vorgegebene Menge an Klebstoff in die Hohlkammern des wenigstens einen Eckwinkels eingebracht wurde.

Ferner ist die vorgenannte Aufgabe bei einem Verfahren gemäß dem Oberbegriff von Anspruch 20 dadurch gelöst, dass vor dem Zusammenführen von Eckwinkel und Rahmenprofilen eine für die vollständige Verklebung ausreichende Menge an Klebstoff in Hohlkammern im Inneren des wenigstens einen Eckwinkels eingebracht wird und dass nach dem Fügen der Enden der Rahmenprofile der Klebstoff in Kleberäume auf wenigstens einer Außenseite des wenigstens einen Eckwinkels gepresst wird, wobei bewegliche Schieber in den Hohlkammern von Verbindungselementen, welche von außen in jeden Eckwinkel eingebracht werden, betätigt werden, um den Klebstoff aus den Hohlkammern in die Kleberäume zu pressen.

Die Erfindung hat erkannt, dass die Fertigung von Eckverbindungen einfacher und sicherer gestaltet werden kann, wenn stets die optimale Klebstoffmenge verwendet werden kann und die richtige Klebstoffmenge bereits vor der Montage der Eckverbindung im Eckwinkel vorhanden ist. Damit ist zuverlässig gewährleistet, dass genügend Klebstoff in den Eckwinkel eingebracht worden ist. Hierdurch entfällt insbesondere für den Verarbeitenden auch der Schritt des Nachschlagens der nach der Montage zu injizierenden Klebstoffmenge und es wird eine bisher bestehende Fehlerquelle bei der Herstellung der Eckverbindung ausgeschlossen.

Eine bevorzugte Lehre der Erfindung sieht vor, dass vor der Montage der Klebstoff mittels eines Statikmischers in jede Hohlkammer des Eckwinkels injiziert wird. Alternativ ist es erfindungsgemäß auch möglich, dass vor der Montage der Klebstoff in Form von einem Pad in jede Hohlkammer eingelegt wird. Dabei enthält ein solches Pad eine definierte Klebstoffmenge, die von einer dünnen Hülle, beispielsweise aus Kunststoff, umgeben ist. Beim Druck des Schiebers reißt die Hülle auf und der Klebstoff kann in den Kleberaum gepresst werden.

Bei einer besonders bevorzugten weiteren Ausgestaltung der Erfindung sind die Hohlkammern symmetrisch im Eckwinkel angeordnet sind. Dies erlaubt eine einfachere Fertigung und ein gleichmäßiges und gleichzeitiges Ausbringen des Klebstoffs in den Kleberaum.

Gemäß einer bevorzugten Ausführung der Erfindung ist der Eckwinkel im Wesentlichen spiegelsymmetrisch mit einer durch eine Winkelhalbierende der Eckverbindung verlaufenden Symmetrieebene ausgebildet. Die Winkelhalbierende verläuft dabei typischerweise durch die Gehrung. Durch eine solche spiegelsymmetrische Ausbildung kann jeder Eckwinkel flexibler eingesetzt werden.

Eine weitere bevorzugte Lehre der Erfindung sieht vor, dass die Hohlkammern an ihrer der Öffnung gegenüberliegenden Seite offen sind, so dass von dieser Seite jeweils ein Schieber in die Hohlkammern eingebracht werden kann. Allerdings muss diese Öffnung nach dem Einbringen des Schiebers wieder verschlossen oder abgedichtet sein, damit dort kein Klebstoff austreten kann, wenn der Schieber bewegt wird.

Bei einer weiter bevorzugten Ausgestaltung der Erfindung ist die Öffnung von der Hohlkammer zum Kleberaum im Bereich der unteren Seite der Hohlkammern angeordnet. Eine solche Durchgangsöffnung erlaubt das Austreten von Klebstoff aus der Hohlkammer in den Kleberaum, auch wenn der Schieber bereits einen Teil des Durchgangs blockiert.

Besonders bevorzugt ist dabei im Boden der Hohlkammer eine nutartige Vertiefung im Bereich der Öffnung vorgesehen. Eine solche Ausgestaltung ist nicht nur vorteilhaft für das Auspressen des Klebstoffs, sondern auch für das Einbringen desselben in die Hohlkammer. Geschieht dies mittels eines Statikmischers, kann dessen Spitze zwängungsfrei in der Öffnung und der unteren Ausnehmung im Boden platziert werden. Dadurch kann die Spitze beim Injektionsvorgang weit in die Hohlkammer geschoben werden, so dass die gesamte Hohlkammer problemlos mit Klebstoff gefüllt werden kann. Beim Einbringen des Klebstoffs mittels Pad kann dieses gemeinsam mit dem Schieber auch von der anderen Seite in die Hohlkammer eingesetzt werden.

Besonders bevorzugt weist jede Hohlkammer an ihrer offenen Längsseite eine zur Innenseite des Eckwinkels gerichtete Ausnehmung auf, deren Höhe wenigstens der Hubstrecke des Schiebers entspricht. Jeder Schieber weist an seiner Unterseite eine Schieberplatte auf, deren Fläche im Wesentlichen dem Querschnitt der Hohlkammer entspricht. Die Schieberplatte wirkt daher wie ein Zylinder, wobei die Hohlkammer die Aufgabe eines Kolbens übernimmt. Das Zusammenspiel beider Teile erlaubt ein gleichmäßiges und vollständiges Auspressen des Klebstoffs aus der Hohlkammer in den Kleberaum bzw. die Kleberäume, wenn der Schieber betätigt wird.

Wie bereits erwähnt, soll kein Klebstoff auf der dem Kleberaum entgegengesetzten Seite des Eckwinkels austreten können. Um dies zu garantieren ist gemäß einer weiteren bevorzugten Ausbildung der Erfindung vorgesehen, dass von der Schieberplatte rechtwinklig ein Führungssteg ausgeht, dessen Breite der Tiefe der Ausnehmung im Eckwinkel entspricht. Neben der Führung beim Betätigen des Schiebers dichtet der Führungssteg die Hohlkammer, besonders zu Beginn des Pressvorgangs, zuverlässig zu der dem Kleberaum entgegengesetzten Seite des Eckwinkels ab.

Nach einer weiteren Lehre der Erfindung weist jeder Schieber einen Aufbau auf, von dem an den Stirnseiten des Schiebers je eine in Richtung des Führungssteg weisende Zunge ausgeht, deren jeweils freies Ende leicht über die Länge der Schieberplatte hervorsteht. Nutartige Ausnehmungen an den Stirnseiten der Hohlkammern dienen zur Aufnahme und Führung der Zungen. Diese Zungen haben also eine Doppelfunktion: nach dem Einschieben des Schiebers rasten die freien Enden der Zungen in diese Ausnehmungen der Hohlkammer ein und bilden so eine sog. "Schnappverbindung", die verhindert, dass der Schieber wieder aus der Hohlkammer heraus gelangen kann. Zusätzlich erlauben die Kanten der Ausnehmungen eine gleichmäßige, schienenartige Führung des Schiebers während des Pressvorgangs, damit sich die Schieberplatte nicht verkanten kann.

Nach einer weiteren Lehre der Erfindung weisen die Rahmenprofile an ihren Enden Öffnungen auf, die fluchtend zu Bohrungen im Eckwinkel angeordnet sind. Die Bohrungen sind dabei bevorzugt zentral über den Hohlkammern angeordnet. Betätigt werden die Schieber dann nach dem Einstecken des bereits mit Klebstoff gefüllten Eckwinkels in die Enden der Rahmenprofile mittels der Verbindungselemente, die bei ihrem Einbringen in die Bohrungen die Schieber betätigen und so den Klebstoff in die Kleberäume pressen. Als Verbindungselemente können, wie für sich bereits bekannt, Nägel oder Schrauben dienen.

Die Erfindung wird nachfolgend anhand einer lediglich Ausführungsbeispiele darstellenden Zeichnung näher erläutert. In der Zeichnung zeigen, jeweils schematisch,
- Fig. 1: eine bekannte Eckverbindung für einen Rahmen aus einem Metallprofil, schematisch, in perspektivischer Ansicht,
- Fig. 2A: ein Ausführungsbeispiel einer erfindungsgemäßen Eckverbindung in perspektivischer Ansicht,
- Fig. 2B: die Eckverbindung aus Fig. 2A in perspektivischer Ansicht von der anderen Seite,
- Fig. 3: einen Schieber zum Einsetzen in eine Hohlkammer des Eckwinkels in perspektivischer Ansicht,
- Fig. 4: den Aufbau einer Hohlkammer zur Aufnahme eines Schiebers in perspektivischer Ansicht, geschnitten entlang der Linie IV - IV in Fig. 2 B,
- Fig. 5A - 5D: das Einbringen des Klebstoffs in die Hohlkammern des Eckwinkels aus Fig. 2A und die Verteilung des Klebstoffs in die Kleberäume.

Fig. 1 zeigt zunächst schematisch den Aufbau einer bekannten Eckverbindung 1 in perspektivischer Ansicht. Dabei erkennt man zunächst das Ende eines horizontal verlaufenden Rahmenprofils A, welches hier als wärmegedämmtes Verbundprofil ausgestaltet ist und dazu eine Außenschale B, eine Innenschale C und Isolierstege D zu deren Verbindung aufweist. Der Hohlraum zwischen den Isolierstegen D ist mit einer Isolierung E gefüllt. Man erkennt ferner, dass die Außenschale B eine Hohlkammer F und die Innenschale C eine Hohlkammer G aufweisen. Zur Verbindung mit einem oberen Ende eines vertikal angeordneten (und zur besseren Übersichtlichkeit nicht dargestellten) weiteren Rahmenprofils werden Eckwinkel H₁ und H₂ eingesetzt, deren freie Schenkel einerseits in die Hohlkammern F und G des horizontalen Rahmenprofils A und andererseits von oben in die vertikalen Hohlkammern des nicht dargestellten vertikalen Rahmenprofils eingeschoben und dort verklebt werden.

Zur klareren Darstellung sind in Fig. 1 die horizontalen Schenkel der Eckwinkel H₁ und H₂ noch nicht vollständig, das heißt, bis zum Anschlag in die Hohlräume F und G eingeschoben dargestellt. Schließlich erkennt man, dass das Ende des Rahmenprofils A mit einem Gehrungsschnitt versehen ist, so dass die an der Innenschale C erkennbare Stoßkante I eine Gehrung aufweist.

In Fig. 2A und 2B ist eine erfindungsgemäße Eckverbindung 1 in einem Ausführungsbeispiel eines Eckwinkels 2 in perspektivischer Ansicht von zwei Seiten dargestellt. Der Eckwinkel 2 ist innerhalb eines ersten und eines zweiten Rahmenprofils 3, 4 angeordnet, die über den Eckwinkel 2 miteinander verbunden sind. Vier entsprechend ausgestaltete Rahmenprofile, die über vier Eckwinkel miteinander verbunden sind, bilden so einen Rahmen eines Fensters, einer Tür oder dergleichen.

Des Weiteren ist in den Figuren jeweils nur ein einziger Eckwinkel pro Eckverbindung dargestellt, um eine bessere Übersicht zu erhalten. Wie zuvor näher beschrieben, werden bei Eckverbindungen der verwendeten Rahmenprofile regelmäßig Paare von Eckwinkeln in die Hohlkammern sowohl der Außenschale als auch der Innenschale der Rahmenprofile eingeschoben und dort verklebt. Die Rahmenprofile 3, 4 sind daher der Übersichtlichkeit wegen auch nur gestrichelt angedeutet. Zudem ist der Übersichtlichkeit halber kein Klebstoff abgebildet.

Der Eckwinkel 2 ist einstückig, vorzugsweise aus einem Gussmaterial hergestellt. Der Eckwinkel 2 ist in diesem Ausführungsbeispiel spiegelsymmetrisch ausgebildet, was sich vorteilhaft für die Flexibilität während des Einbaus des Eckwinkels 2 auswirkt. Eine Vorauswahl beim Einstecken des ,richtigen' Schenkels in die jeweilige Hohlkammer der Profilrahmen entfällt.

Man erkennt in Fig. 2A auf der Oberseite und der vorderen Seite jeweils eine Öffnung im Eckwinkel 2. Diese Öffnungen dienen der Aufnahme von (hier nicht dargestellten) Verbindungselementen, dementsprechend sind auch der Profilrahmen 3 und auch der Profilrahmen 4 an den entsprechenden Stellen mit Öffnungen 6 bzw. 7. Diese Öffnungen sind als Bohrungen 5 im Eckwinkel 2 ausgeführt und verlaufen etwa in der Mitte jeder Hohlkammer 8.

Die Hohlkammern 8 stehen über rechteckige Öffnungen 9 und davon ausgehende Schlitze 10 mit einem Kleberaum 11 in Verbindung, welcher sich über fast die gesamte Außenseite des Eckwinkels 2 erstreckt. Während der Kleberaum 11 an den Außenseiten des Eckwinkels 2 sowie den Schenkelenden mit umlaufenden Abgrenzungen versehen ist, erkennt man einen Durchlass 12 zur Innenseite des Eckwinkels 2, um auch dort dem Klebstoff die Möglichkeit des Ausbreitens zu geben.

Fig. 2B zeigt nun den Eckwinkel 2 von seiner anderen Seite. Man erkennt zunächst die Ausmaße der Hohlkammern 8, welche sich rechteckig über nahezu die gesamte Fläche der Außenseite der Schenkel des Eckwinkels 2 erstrecken. In diese Hohlkammern 8 sind Schieber 13 eingesetzt, welche später noch detailliert beschrieben werden.

Wie den Fig. 2A und 2B zu entnehmen ist, sind die Eckwinkel 2 jeweils spiegelsymmetrisch aufgebaut. Die Symmetrieebene läuft durch eine Winkelhalbierende der Eckverbindung 1, die in diesem Fall auch der Gehrung des Rahmens entspricht.

Fig. 3 zeigt nun in perspektivischer Darstellung die Konstruktion eines Schiebers 13. Man erkennt zunächst eine in der Fig. 3 unten angeordnete rechteckige Schieberplatte 14, von der sich im vorderen (äußeren) Bereich ein Führungssteg 15 nach unten erstreckt. Oberhalb der Schieberplatte 14 besitzt der Schieber 13 einen Aufbau 16, von den sich an den Stirnseiten des Schiebers 13 jeweils eine Zunge 17 in Richtung des Führungsstegs 15 erstreckt. Die beiden Zungen 17 des Schiebers 13 sind leicht nach außen gebogen und überragen damit die Länge der Schieberplatte 14. Diese Ausführung dient einerseits der Verklemmung des Schiebers 13 in der Hohlkammer 8 ("Schnappverbindung") und andererseits der Führung des Schiebers 13 während seiner Hubbewegung. Bevorzugt sind die Schieber 13 aus Kunststoff gefertigt.

Fig. 4 zeigt nun detailliert den Aufbau einer Hohlkammer 8, bei der der Eckwinkel 2 entlang der Linie IV-IV in Fig. 2B aufgeschnitten ist. Man erkennt zunächst die zum Kleberaum 11 führende Öffnung 9 sowie die sich von dort erstreckenden Schlitze 10.

Am Boden der Hohlkammer 8 ist im Bereich der Öffnung 9 eine Vertiefung 18 angeordnet, welche als teilkreisförmige Nut ausgebildet ist und dafür sorgt, dass der Klebstoff beim Erreichen der untersten Position des Schiebers durch die Öffnung 9 in den Kleberaum 11 gepresst wird. Andererseits erlauben die Öffnung 9 und die Vertiefung 18 ein weites Eindringen einer Spitze eines Statikmischers, um die Hohlkammer 8 vollständig mit Klebstoff befüllen zu können.

An ihren Stirnseiten hat die Hohlkammer 8 zwei nutartige Ausnehmungen 19, deren Lage so gewählt ist, dass sie mit den Zungen 17 des Schiebers 13 korrespondieren. Der Schieber 13 ist in Fig. 4 lediglich gestrichelt angedeutet. Man erkennt hierbei jedoch auf den ersten Blick, dass die Endkanten der aufgebogenen Zunge 17 innerhalb der Ausnehmungen 19 verrasten, wenn der Schieber 13 durch die der Öffnung 9 gegenüberliegende Öffnung der Hohlkammer 8 in diese eingeschoben wird. Ferner erkennt man, dass unterhalb dieser Öffnung eine über die gesamte Länge der Hohlkammer 8 reichende Ausnehmung 20 vorgesehen ist, welche zur Aufnahme der Führungsnut 15 des Schiebers 13 dient.

In der gestrichelten Darstellung des Schiebers 13 ist die Montagestellung nach dem Einschieben des Schiebers 13 in die Hohlkammer 8 des Eckwinkels 2 gezeigt. Dabei ist die Hohlkammer 8 durch die Führungsnut 15 und den Schieber 13 selbst abgedichtet. Unterhalb der Schieberplatte 14 befindet sich ein ausreichend großer Hohlraum, um die benötigte Menge Klebstoff aufnehmen zu können, bevor der Eckwinkel 2 in die Hohlkammern der Profilrahmen 3 und 4 eingesteckt und mit diesen verbunden wird.

Schließlich zeigen die Figuren 5A bis 5D den Montagevorgang einer erfindungsgemäßen Eckverbindung. In Fig. 5A ist lediglich ein Eckwinkel 2 gezeigt, welcher der Darstellung in Fig. 2A entspricht und dessen Hohlkammern 8 mittels eines Statikmischers SM mit Klebstoff G befüllt werden.

Fig. 5B zeigt nun den mit Klebstoff G "beladenen" Eckwinkel 2 in seiner eingeschobenen Stellung, dabei sind die auf Gehrung geschnittenen Profilrahmen 3 und 4 gestrichelt angedeutet. Zur Betätigung der zuvor in die Hohlkammern 8 von der Rückseite eingeschobenen (nicht erkennbaren) Schieber 13 dienen Verbindungselemente 21, welche wie für sich bereits bekannt durch entsprechende Öffnungen sowohl in den Profilrahmen 3 und 4 als auch in fluchtenden Öffnungen in Eckwinkel 2 eingebracht werden. Hierfür werden üblicherweise Nägel als Verbindungselemente verwendet.

Im dargestellten Ausführungsbeispiel sind die Verbindungselemente 21 als Schrauben dargestellt, um die Betätigung der (nicht erkennbaren) Schieber 13 besser darstellen zu können. Beim ersten Eindringen der Verbindungselemente 21, welche etwa in der Mitte der Schieber 13 angeordnet ist, passiert so lange nichts, bis diese tatsächlich in Kontakt mit dem Schieber 13 treten.

Beim weiteren Eindringen der Verbindungselemente 21 in den Eckwinkel 2 wird der Schieber von außen nach innen bewegt, so dass Klebstoff G aus den zuvor näher beschriebenen Öffnungen 9 und Schlitzen 10 in den Kleberaum 11 austreten kann, wie in Fig. 5C gezeigt. Der Klebstoff G ist dabei in dieser Phase schraffiert angedeutet. Man erkennt, dass der Kleberaum 11 noch nicht vollständig mit Klebstoff G ausgefüllt ist.

Fig. 5D zeigt nun den fertig montierten Zustand der erfindungsgemäßen Eckverbindung 1. Die Verbindungselemente 21 sind hier vollständig versenkt und die nicht dargestellten Schieber befinden sich in ihrer untersten Stellung, nachdem diese den Klebstoff G in den Kleberaum 11 gepresst haben. Man erkennt insbesondere, dass die die Gehrung bildende Stoßkante 22 der Profilrahmen 3 und 4 komplett miteinander verklebt sind. Der Kleberaum 11 ist nun vollständig mit Klebstoff G befüllt und der Klebstoff G ist auch entlang des Pfeils 12' durch den bereits zu Fig. 2A beschriebenen Durchlass 12 in den inneren Bereich des Eckwinkels 2 ausgetreten, um auch dort die Stoßkante der Profilrahmen 3 und 4 vollständig zu verkleben.

Die voranstehenden Figuren der Zeichnung stellen lediglich ein Ausführungsbeispiel der erfindungsgemäßen Eckverbindung dar. Es ist klar, dass die Ausgestaltung der Hohlkammern hinsichtlich der Größe, Lage, Öffnungen etc. keine Grenzen gesetzt sind, solang die Hohlkammern so groß sind, dass sie auch bei eingesetztem Schieber, eine ausreichende Menge an Klebstoff speichern können, die für eine zuverlässige Verklebung notwendig ist. Versuche haben gezeigt, dass eine Klebstoffmenge von 130 bis 150 % der für eine sichere Verklebung notwendigen Menge aufnehmen können.

Die Grundidee der Erfindung, den Klebstoff bereits vor Einbringen des Eckwinkels durch die dort ausgebildeten Hohlkammern mit einer ausreichenden Menge an Klebstoff zu befüllen, erlaubt viele weitere denkbare Ausgestaltungen, ohne die erfindungsgemäße Idee zu verlassen.

### Bezugszeichenliste

- A: Rahmenprofil
- B: Außenschale
- C: Innenschale
- D: Isolierstege
- E: Isolierung
- F: Hohlraum außen
- G: Hohlraum innen
- H₁, H₂: Eckwinkel
- I: Stoßkante

- 1: Eckverbindung
- 2: Eckwinkel
- 3,4: Rahmenprofil
- 5: Bohrung
- 6, 7: Öffnungen
- 8: Hohlkammer
- 9: Öffnung
- 10: Schlitz
- 11: Kleberaum
- 12: Durchlass
- 12': Pfeil
- 13: Schieber
- 14: Schieberplatte
- 15: Führungssteg
- 16: Aufbau
- 17: Zunge
- 18: Vertiefung
- 19,20: Ausnehmungen
- 21: Verbindungselement
- 22: Stoßkante

- h: Hubstrecke
- SM: Statikmischer
- G: Klebstoff

## Patentansprüche

1. Eckverbindung (1, 1') eines Rahmens aus Metallprofilen, insbesondere aus Aluminiumprofilen, vorzugsweise eines Fensters oder einer Tür, mit einem ersten und einem zweiten, jeweils wenigstens eine Hohlkammer aufweisenden und über wenigstens einen Eckwinkel (2) miteinander verbundenen Rahmenprofil (3, 4), wobei der wenigstens eine Eckwinkel (2) innerhalb der jeweils eine Gehrung aufweisenden Enden der Rahmenprofile (3, 4) angeordnet ist und in seiner Einbauposition mittels Verbindungselementen (21) mit den Enden der Rahmenprofile (3, 4) formschlüssig verbunden und verklebt ist,
**dadurch gekennzeichnet, dass**
der wenigstens eine Eckwinkel (2) an wenigstens einer Außenseite wenigstens einen mit Klebstoff gefüllten Kleberaum (11) aufweist, dass der Eckwinkel (2) wenigstens zwei im Wesentlichen quaderförmige Hohlkammern (8) aufweist, die jeweils über eine Öffnung (9) mit dem Kleberaum (11) in Verbindung stehen, dass in jeder Hohlkammer (8) ein Schieber (13) derart verschiebbar angeordnet ist, so dass er in der Hohlkammer (8) über eine festgelegte Hubstrecke (h) hin- und her verschoben werden kann, und dass vor dem Zusammenführen von Eckwinkel (2) und Rahmenprofilen (3, 4) eine vorgegebene Menge an Klebstoff (G) in die Hohlkammern (8) des wenigstens einen Eckwinkels (2) eingebracht wurde.

2. Eckverbindung nach Anspruch 1,
**dadurch gekennzeichnet, dass**
vor der Montage der Klebstoff (G) mittels eines Statikmischers (SM) in jede Hohlkammer (8) injiziert wird.

3. Eckverbindung nach Anspruch 1,
**dadurch gekennzeichnet, dass**
vor der Montage der Klebstoff in Form von einem Pad in jede Hohlkammer eingelegt wird.

4. Eckverbindung nach einem der Ansprüche 1 bis 3,
**dadurch gekennzeichnet, dass**
die Hohlkammern (8) symmetrisch im Eckwinkel (2) angeordnet sind.

5. Eckverbindung nach einem der Ansprüche 1 bis 4,
**dadurch gekennzeichnet, dass**
der Eckwinkel (2) im Wesentlichen spiegelsymmetrisch mit einer durch eine Winkelhalbierende der Eckverbindung (1) verlaufenden Symmetrieebene ausgebildet ist.

6. Eckverbindung nach einem der Ansprüche 1 bis 5,
**dadurch gekennzeichnet, dass**
die Hohlkammern (8) an ihrer der Öffnung (9) gegenüberliegenden Seite offen sind, so dass von dieser Seite jeweils ein Schieber (13) in die Hohlkammern (8) eingebracht werden kann.

7. Eckverbindung nach einem der Ansprüche 1 bis 6,
**dadurch gekennzeichnet, dass**
die Öffnung (9) von der Hohlkammer (8) zum Kleberaum (11) im Bereich der unteren Seite der Hohlkammern (8) angeordnet ist.

8. Eckverbindung nach Anspruch 7,
**dadurch gekennzeichnet, dass**
im Boden der Hohlkammer (8) eine nutartige Vertiefung (18) im Bereich der Öffnung (9) vorgesehen ist.

9. Eckverbindung nach einem der Ansprüche 1 bis 8,
**dadurch gekennzeichnet, dass**
jede Hohlkammer (8) an ihrer offenen Längsseite eine zur Innenseite des Eckwinkels (2) gerichtete Ausnehmung (20) aufweist, deren Höhe wenigstens der Hubstrecke (h) entspricht.

10. Eckverbindung nach einem der Ansprüche 1 bis 9,
**dadurch gekennzeichnet, dass**
jeder Schieber (13) an seiner Unterseite eine Schieberplatte (14) aufweist, deren Fläche im Wesentlichen dem Querschnitt der Hohlkammer (8) entspricht.

11. Eckverbindung nach den Ansprüchen 9 und 10,
**dadurch gekennzeichnet, dass**
von der Schieberplatte (14) rechtwinklig ein Führungssteg (15) ausgeht, dessen Breite der Tiefe der Ausnehmung (20) im Eckwinkel (2) entspricht.

12. Eckverbindung nach Anspruch 11,
**dadurch gekennzeichnet, dass**
jeder Schieber (13) einen Aufbau (16) aufweist, von dem an den Stirnseiten des Schiebers (13) je eine zum Führungssteg (15) gerichtete Zunge (17) ausgeht, deren jeweils freies Ende leicht über die Länge der Schieberplatte (14) hervorsteht.

13. Eckverbindung nach den Anspruch 12,
**dadurch gekennzeichnet, dass**
an den Stirnseiten der Hohlkammern (8) nutartige Ausnehmungen (19) zur Aufnahme und Führung der Zungen (17) vorgesehen sind.

14. Eckverbindung nach Anspruch 13,
**dadurch gekennzeichnet, dass**
die Zungen (17) nach dem Einschieben des Schiebers (13) in die Hohlkammer (8) in den dortigen Ausnehmungen (19) verrastet sind.

15. Eckverbindung nach einem der Ansprüche 1 bis 14,
**dadurch gekennzeichnet, dass**
die Schieber (13) aus Kunststoff bestehen.

16. Eckverbindung nach einem der Ansprüche 1 bis 15,
**dadurch gekennzeichnet, dass**
die Rahmenprofile (3, 4) an ihren Enden Öffnungen (6, 7) aufweisen, die fluchtend zu Bohrungen (5) im Eckwinkel (2) angeordnet sind.

17. Eckverbindung nach Anspruch 16,
**dadurch gekennzeichnet, dass**
die Bohrungen (5) zentral über den Hohlkammern (8) angeordnet sind.

18. Eckverbindung nach den Ansprüchen 16 und 17,
**dadurch gekennzeichnet, dass**
die Verbindungselemente (21) bei ihrem Einbringen in die Bohrungen (5) die Schieber (13) betätigen und so den Klebstoff (G) in die Kleberäume (11) pressen.

19. Eckverbindung nach einem der Ansprüche 1 bis 18,
**dadurch gekennzeichnet, dass**
als Verbindungselemente (21) Nägel oder Schrauben verwendet werden.

20. Verfahren zur Herstellung einer Eckverbindung (1) nach einem der Ansprüche 1 bis 19, wobei der wenigstens eine Eckwinkel (2) innerhalb der jeweils eine Gehrung aufweisenden Enden der Rahmenprofile (3, 4) verklebt wird,
**dadurch gekennzeichnet, dass**
vor dem Zusammenführen von Eckwinkel (2) und Rahmenprofilen (3, 4) eine für die vollständige Verklebung ausreichende Menge an Klebstoff (G) in Hohlkammern (8) im Inneren des wenigstens einen Eckwinkels (2) eingebracht wird und dass nach dem Fügen der Enden der Rahmenprofile (3, 4) der Klebstoff (G) in Kleberäume (11) auf wenigstens einer Außenseite des wenigstens einen Eckwinkels (2) gepresst wird, wobei bewegliche Schieber (13) in den Hohlkammern (8) von Verbindungselementen (21), welche von außen in jeden Eckwinkel (2) eingebracht werden, betätigt werden, um den Klebstoff (G) aus den Hohlkammern (8) in die Kleberäume (11) zu pressen.
